# EUROPÄISCHE PATENTSCHRIFT

(11) **EP 1 239 082 B1**
(45) Veröffentlichungstag und Bekanntmachung des Hinweises auf die Patenterteilung: **01.06.2005**
(21) Anmeldenummer: 02005534.9
(22) Anmeldetag: 11.03.2002
(51) Int. Cl.: E01C 19/40

(54) **Ausziehbohle für einen Strassenfertiger**
Extendable screed for a road paver
Poutre lisseuse extensible pour un finisseur

(30) Priorität: 09.03.2001 DE 20104129 U
(43) Veröffentlichungstag der Anmeldung: 11.09.2002
(73) Patentinhaber: Joseph Vögele AG, D-68146 Mannheim (DE)
(72) Erfinder: Grundl Roland, 69253 Heiligkreuzsteinach (DE); Bernhardt, Carsten, 64625 Bensheim (DE)
(74) Vertreter: Grünecker, Kinkeldey, Stockmair & Schwanhäusser Anwaltssozietät

(56) Entgegenhaltungen:
- DE-A- 4 229 464
- DE-U- 29 505 382
- GB-A- 1 560 469

## Beschreibung

Die Erfindung betrifft eine Ausziehbohle gemäß Oberbegriff des Anspruchs 1.

Bei in der Praxis seit Jahrzehnten eingesetzten Ausziehbohlen ist eine Drehmomentaufnahmevorrichtung integriert, weil die Ausschiebeführung des Ausziehbohlenkörpers bauartbedingt dessen Verdrehen um die Achse der Ausschiebeführung nicht verhindern könnte. Die Drehmomentaufnahmevorrichtung stützt beispielsweise den Schleppwiderstand des Ausziehbohlenkörpers auf der Einbauschicht am Grundbohlenkörper ab, der seinerseits über die Holme am Straßenfertiger abgestützt ist. Da ferner für unterschiedliche Anstellungen des Grundbohlenkörpers gegenüber dem Planum auch die Glättbleche der Ausziehbohlenkörper individuelle Höheneinstellungen benötigen, weist jeder Ausziehbohlenkörper eine Höhenverstellvorrichtung auf, die konventionell zwischen dem Glättblech und der Drehmomentaufnahmevorrichtung angeordnet ist. Dadurch wird die Höhenverstellvorrichtung mit der den Ausziehbohlenkörper um die Ausschiebeführung verdrehenden Last beaufschlagt. Der Kraftarm der Drehmomentaufnahmevorrichtung um die Achse der Ausschiebeführung ist relativ kurz. Dieses relativ aufwendige Konzept wird auch bei kleineren Ausziehbohlen für sogenannte Kleinfertiger verwendet und ist abgeleitet vom gängigen Bauprinzip großer Ausziehbohlen für Großfertiger. Kleinfertiger-Ausziehbohlen haben jedoch Arbeitsbreitenbereich zwischen beispielsweise nur etwa 1,7 m und ca. 3,4 m, so dass die mechanischen Anforderungen hier eigentlich geringer sind als für Ausziehbohlen an Großfertigem.

Bei der aus DE-A-42 29 464 bekannten Ausziehbohle weist die Greifeinrichtung jedes Ausziehbohlenkörpers einen vom Ausziehbohlenkörper in den Grundbohlenkörper greifenden Kupplungs-Haken auf, der die an der Schiene angeordnete erste Stützfläche von oben her hintergreift. Der Kupplungshaken ist auf einem parallel zur Bohlenlängsrichtung im Ausziehbohlenkörper gelagerten Schwenkzapfen angeordnet. Der Schwenkzapfen sitzt in einer Schwenklagerung der inneren Wange des Ausziehbohlenkörpers. Die Höhenverstellvorrichtung weist in einem zwischen den Wangen des Ausziehbohlenkörpers angeordneten Querträger zwei beabstandete Stellspindeln auf, die zu einer gemeinsamen Betätigung über eine Antriebskette gekoppelt sind.

Der Erfindung liegt die Aufgabe zugrunde, eine Ausziehbohle der eingangs genannten Art anzugeben, die sich durch eine baulich einfache und kostengünstige Konzeption auszeichnet, wobei die Konzeption im Besonderen auf die einfacheren Bedingungen bei einer Ausziehbohle für Kleinfertiger abgestimmt sein soll.

Die gestellte Aufgabe wird mit den Merkmalen des Anspruchs 1 gelöst.

Da die Höhenverstellvorrichtung zwischen der Drehmomentaufnahmevorrichtung und der Ausschiebeführung des Ausziehbohlenkörpers in diesen eingegliedert ist, wird sie von den den Ausziehbohlenkörper um die Ausschiebeführung verdrehenden Lasten freigestellt. Diese Lasten werden hingegen schon dort in den Grundbohlenkörper eingeleitet, wo sie entstehen, so dass die Drehmomentaufnahmevorrichtung einen günstig großen Kraftarm um die Ausschiebeführung erhält. Dies gestattet es, zumindest den Ausziehbohlenkörper zu relativ vereinfachen und eine einfache, bequem zu bedienende Höhenverstellvorrichtung zu benutzen. Eine Schiene in etwa längs der hinteren Unterkante des Bohlengrundkörpers lässt sich in diesem Einbauraum der Ausziehbohle günstig unterbringen. An der vertikalen ersten Stützfläche werden die beispielsweise aus dem Schleppwiderstand des Ausziehbohlenkörpers resultierenden Kräfte genau entgegengesetzt zu ihrer Entstehungsrichtung aufgenommen und in den Grundbohlenkörper eingeleitet. An sich reicht die erste Stützfläche zum Abtragen der Lasten aus. Sicherheitshalber kann eine zweite, zur ersten im Wesentlichen parallele Stützfläche für die Greifanordnung vorgesehen werden. Wichtig ist in jedem Fall, dass die Stützflächen in etwa parallel zur Verstellrichtung der Höhenverstellung orientiert sind, so dass der Eingriff zwischen der Greifanordnung und der Schiene Verstellbewegungen der Höhenverstellvorrichtung zulässt, ohne den Eingriff der Drehmoment-Aufnahmevorrichtung zu gefährden oder auch diese nachzustellen. Zweckmäßigerweise enthält die Greifanordnung eine gegebenenfalls nachstellbare Gleitsteinanordnung mit Gleitsteinen, die mit den Stützflächen kontaktierend zusammenarbeiten. Alternativ oder additiv könnten auch Abwälzkörper benutzt werden. Der Gleitkontakt bietet den Vorteil, die Ausschiebebewegungen des Ausziehbohlenkörpers und auch Höhenverstellbewegungen zuzulassen. Die Höhe der Stützflächen sollte so groß sein, dass der Eingriff der Gleitsteine in jeder Höhenlage des Bodenteils in ausreichendem Maß erhalten bleibt. Dieser Gleiteingriff ermöglicht es ohne Nachstellen der Drehmoment-Aufnahmevorrichtung, den Bodenteil parallel zu sich selbst zu verstellen oder in jede Richtung zu kippen, um das jeweils gewünschte Arbeitsprofil der Ausziehbohle zu erhalten.

Baulich einfach wird die Schiene auf einem rückseitigen Ausleger des Bohlengrundkörpers angebracht, und zwar mit einem Zwischenabstand, so dass die Greifanordnung bequem in Eingriff bringbar und haltbar ist.

Herstellungstechnisch einfach ist die Greifanordnung an einem Wangenteil des Bodenteils angeordnet.

Die Höhenverstellvorrichtung befindet sich zwischen dem Bodenteil und einer Traverse der Ausschiebeführung des Ausziehbohlenkörpers. Dieser Bereich bietet genügend Einbauraum, so dass große nutzbare Verstellhübe erzielbar sind. Um den Bodenteil nicht nur parallel zu sich selbst verstellen zu können, sondern auch nach innen oder nach außen relativ zur Ausschiebeführung zu kippen, sollte die Höhenverstellvorrichtung mindestens aus zwei individuell verstellbaren Einheiten auf der Traverse bestehen.

Da die Höhenverstellvorrichtung von den bereits vorher in der Drehmomentaufnahmevorrichtung abgeleiteten Schleppkräften des Bodenteils freigehalten wird, kann sie bequem betätigbar und relativ einfach ausgebildet werden. Zweckmäßig ist ein verstellbarer Kolben in der Traverse, der über eine Gelenkachse mit dem Bodenteil verbunden ist, wobei die Gelenkachse etwa bodenparallel und senkrecht zur Traverse orientiert ist. Die Gelenkachsen beider Einheiten ermöglichen auch das Kippen des Bodenteils nach innen oder nach außen.

Um die jeweils gewählte Einstellposition zu sichern, ist es zweckmäßig, zusätzlich eine Blockiervorrichtung vorzusehen.

Der Kolben und die Blockiervorrichtung sind komfortabel von der Oberseite der Traverse her betätigbar. Anstelle Stellspindeln könnten auch andere Hilfsantriebe, z.B. mechanischer, hydraulischer oder elektromechanischer Art, für diesen Zweck genutzt werden.

Um die jeweiligen Höheneinstellungen exakt reproduzierbar und nachvollziehbar zu machen, sollte zwischen den sich relativ zueinander beweglichen Elementen eine Höhenlagen-Anzeigevorrichtung vorgesehen sein. Ein relativ zu einer Skala verschiebbarer Zeiger lässt genaue Ablesungen zu.

Es ist denkbar, die Höheneinstellvorrichtung ferngesteuert zu betätigen. Dann könnte die Höhenlagen-Anzeigevorrichtung, z.B. mittels eines Potentiometers, direkte Anzeigen am Einstellort liefern.

Zum Schutz der Betätigung der Höhenverstellvorrichtung kann an der Traverse ein Abdeckprofil angebracht sein.

Im Hinblick auf die individuelle Höheneinstellbarkeit der Ausziehbohlenkörper sollte zur Verwirklichung unterschiedlichster Einbauprofile auch der Bohlengrundkörper, wie an sich bekannt, in der Längsmitte geteilt und die beiden Hälften um ein Scharnier verstellbar sein.

Durch die Möglichkeit, den Bodenteil jedes Ausziehbohlenkörpers parallel zu sich selbst zu verstellen oder relativ zur Ausschiebeführung an der Grundbohlenkörperhälfte nach innen oder außen zu kippen, lassen sich an der Ausziehbohle, abgesehen von einer exakt fluchtenden Orientierung aller Glättbleche, die unterschiedlichsten positiven oder negativen Dachprofile, Parabolprofile oder W- bzw. M-Profile einstellen.

Anhand der Zeichnung wird eine Ausführungsform des Erfindungsgegenstandes erläutert. Es zeigen:
- Fig. 1: eine Rückansicht, teilweise im Schnitt, einer Ausziehbohle mit ausgefahrenen Ausziehbohlenkörpern,
- Fig. 2 + 3: Querschnitte der Ausziehbohle,
- Fig. 4 +5: eine Stirnansicht mit zugehörigem Querschnitt von Details eines Ausziehbohlenkörpers, und
- Fig. 6 - 11: schematische Vorderansichten der Ausziehbohle zur Verdeutlichung mehrerer, möglicher Profileinstellungen.

Eine Ausziehbohle B gemäß Fig. 1, 2 und 3 weist einen mittig angeordneten Bohlengrundkörper G und zwei an der in Arbeitsfahrtrichtung hintenliegenden Rückseite des Bohlengrundkörpers G aus- und einschiebbare Ausziehbohlenkörper A auf. Der Grundbohlenkörper G ist, z.B. bei dieser Ausführungsform, mittig geteilt, so dass zwei Grundbohlenkörperhälften G1, G2 vorliegen, die mit einer Einstellvorrichtung 2 um ein untenliegendes Scharnier 1 relativ zueinander verstellbar sind. Jeder Ausziehbohlenkörper A ist in einer Ausschiebeführung S an der ihm zugeordneten Grundbohlenkörper-Hälfte G1, G2 verschiebbar. Die Ausschiebeführung S besteht beispielsweise aus einem äußeren Zylinderrohr 8 in der Grundbohlenkörperhälfte, einem darin geführten Teleskoprohr 7, das mit inneren und äußeren Wangen 5, 6 des Ausziehbohlenkörpers A verbunden ist, einem Verstellantrieb 4, z.B. einem Hydraulikzylinder, und entsprechenden Abstützungen in der Grundbohlenkörperhälfte G1, G2. Da die Ausschiebeführung S jedes Ausziehbohlenkörpers A über die Längsmitte des Grundbohlenkörpers G hinwegreicht, sind die äußeren Teleskoprohre 8 beider Ausschiebeführungen S, z.B. in Arbeitsfahrtrichtung (Fig. 1 senkrecht zur Zeichnungsebene), gegeneinander versetzt.

Jede Grundbohlenkörperhälfte G1, G2 weist unterseitig ein Glättblech 3 auf, oberhalb dessen nicht näher hervorgehobene Komponenten wie eine Bohlenheizung, Vibratoren, Tamper und dgl., integriert sind.

Zwischen den Wangen 5, 6 des Ausziehbohlenkörpers A ist eine in etwa zum inneren Teleskoprohr 7 parallele Traverse Q eingebaut. Der Ausziehbohlenkörper A besitzt einen kanalförmigen Bodenteil T mit einem bodenseitigen Glättblech 12, wobei im Bodenteil T wiederum nicht näher hervorgehobene Arbeitskomponenten wie eine Heizung, Vibratoren, Tamper und dgl. integriert sind. Der Bodenteil T steht mit der Traverse Q über eine Höhenverstellvorrichtung H in Verbindung, die bei der gezeigten Ausführungsform aus zwei in Längsrichtung der Traverse Q beabstandeten, individuell betätigbaren Einheiten 10, 11 besteht. Es ist möglich, nur eine einzige Einheit vorzusehen.

Drehmomente, wie sie beispielsweise aus den Schleppkräften resultieren, und die den Ausziehbohlenkörper A um die Ausschiebeführung S zu verdrehen suchen, werden durch eine Drehmomentaufnahmevorrichtung M, bestehend aus einem grundbohlenkörperfesten Widerlager W und einer daran permanent angreifenden Greifanordnung E, von dem Bodenteil T direkt in den Grundbohlenkörper E eingeleitet. Das Widerlager W befindet sich möglichst weit unten an der Rückseite des Bohlengrundkörpers G. Die Höhenverstellvorrichtung H ist zwischen der Ausschiebeführung S und der Drehmomentaufnahmevorrichtung M vorgesehen.

Gemäß Fig. 3 ist das Widerlager W eine hochkant stehende, z.B. auf einem Ausleger 20 an der Rückseite des Grundbohlenkörpers G angebrachte Schiene 17 mit ersten und zweiten, annähernd vertikalen und zueinander parallelen Stützflächen 18, 19 für die Greifanordnung E. Die Greifanordnung E ist an einem an der inneren Stirnseite des Bodenteils T festgelegten Wangenteil 14 angeordnet und weist mehrere Gleitsteine 15 auf, die sich mittels einer Einstellvorrichtung 16 so einstellen lassen, dass sie in Gleitkontakt mit den ersten und zweiten Stützflächen 18, 19 stehen. Anstelle von Gleitsteinen 15 könnten auch Kissen oder Wälzkörper vorgesehen werden.

Die Verstellrichtung der Höhenverstellvorrichtung H ist vertikal, d.h. in etwa parallel zur Orientierung der ersten und zweiten Stützflächen 18, 19. Der nutzbare Stellhub der Höhenverstellvorrichtung H ist so bemessen, dass er kleiner ist als die Höhe der ersten und zweiten Stützflächen 18, 19, so dass der Angriff der Gleitsteine 15 bei jeder Höheneinstellung des Bodenteils T erhalten bleibt.

Jede Einheit 10, 11 der Höhenverstellvorrichtung H weist bei dieser Ausführungsform einen in einem Zylinder 23 der Traverse Q in etwa vertikal verschiebbar geführten Kolben 22 auf, dessen relative Einstellposition mittels einer Schraubspindel 24 von der Oberseite der Traverse T her verstellbar ist. Der Kolben 22 ist in einem Gelenk mit einer Deckplatte 13 des Bodenteils T verbunden, wobei das Gelenk eine in etwa bodenparallele und senkrecht zur Traverse T orientierte Gelenkachse 25 enthält. Als Option kann zusätzlich eine Blockiervorrichtung mit einer Blockierspindel 26 in der Traverse T vorgesehen sein. Der Rückseite des Bohlengrundkörpers G zugewandt trägt die Traverse ein Schutz- oder Aussteifungsprofil 21, hinter dem die Betätigungsenden der Spindeln 24, 26 verborgen sind. Die Blockierspindel 26 greift ebenfalls an der Gelenkachse 25 an, um die gewählte Einstellposition der Kolbens 22 nach Art einer Kontermutter festzulegen.

In den Fig. 4 und 5 ist nochmals der Detailaufbau der Höhenverstellvorrichtung H erkennbar. Zusätzlich zeigt Fig. 4 eine Höhenlagen-Anzeigevorrichtung, bestehend aus einem beispielsweise mit dem Bodenteil T verbundenen Zeiger 27 und einer an der Traverse Q angeordneten Skala 28.

Werden die Spindeln in Fig 4 und 5 gleichsinnig und über gleiche Drehwinkel verdreht, dann wird der Bodenteil T parallel zu sich selbst und parallel zur Traverse T bzw. dem Glättblech der Grundbohlen-Körperhälfte G1 oder G2 auf- und abverstellt. Werden die Spindeln 24, 26 der beiden Einheiten 10, 11 hingegen in unterschiedlichen oder gleichen Drehrichtungen und/oder mehr oder weniger verstellt, dann lässt sich der Bodenteil T relativ zur Traverse Q zur einen oder anderen Seite, parallel zur Zeichnungsebene in Fig. 4, kippen. Diese Kippstellungen werden durch die Gelenke mit den Gelenkachsen 25 ermöglicht.

Anhand der Fig. 6 bis 11 werden unterschiedliche Einstellungen der Ausziehbohle B als Beispiele aus einer Vielzahl verschiedener Möglichkeiten dargestellt.

In Fig. 6 ist ein negatives (z.B. - 2,5 %) Dachprofil mit parabolischer Einstellung der Ausziehbohlenkörper gezeigt. Das außenliegende Ende jedes Glättbleches 3 des Grundbohlenkörpers G (einer Hälfte) ist dabei gegenüber dem inneren Ende um ein Maß x1 nach oben verstellt. Das außenliegende Ende des Glättbleches 12 des zugehörigen Ausziehbohlenkörpers fluchtet nicht mit dem Glättblech 3, sondern ist weiter gekippt mit einem Maß x2, d.h., die Glättbleche 12 sind stärker nach oben gekippt als die Glättbleche 3.

In Fig. 7 ist ein positives Dachprofil (z.B. + 4,5 %) mit positiv parabolischer Einstellung der Ausziehbohlenkörper gezeigt. Die äußeren Enden der Glättbleche 3 an den Grundbohlenkörperhälften sind gegenüber den inneren Enden um ein Maß x3 nach unten gekippt. Die Glättbleche der Ausziehbohlenteile fluchten nicht mit den Glättblechen 3, sondern sind um das Maß x4 nach unten noch stärker gekippt.

Fig. 8 zeigt ein negatives Dachprofil (z.B. - 2,5 %), bei dem die Glättbleche 3 der Grundbohlenkörperhälften außen hochgestellt sind (um ein Maß x5) und die Glättbleche 12 der Ausziehbohlenkörper jeweils mit den Glättblechen 3 fluchten.

Fig. 9 verdeutlicht ein positives Dachprofil (z.B. + 4,5 %), bei dem die äußeren Enden der Glättbleche 3 um ein Maß x6 nach unten gegenüber den inneren Enden abgesenkt sind. Die äußeren Glättbleche 12 fluchten mit den inneren Glättblechen 3.

In Fig. 10 ist ein negatives Dachprofil (z.B.- 2,5 %) der Grundbohle mit einem Maß x7 gezeigt, wobei die äußeren Glättbleche 12 um ein Maß x8 nach unten abgesenkt sind, so dass sich insgesamt ein M-Profil ergibt.

Fig. 11 zeigt schließlich ein positives Dachprofil (z.B. + 4,5 %), bei dem die äußeren Enden der inneren Glättbleche 3 um ein Maß x9 abgesenkt sind, während die äußeren Glättbleche 12 um ein Maß x10 außen angehoben sind, so dass ein W-Profil entsteht, bei dem gegebenenfalls die äußeren Glättbleche 12 miteinander fluchten bzw. waagrecht verlaufen.

Als ein Richtwert für eine Kleinfertiger-Ausziehbohle beträgt beispielsweise die Arbeitsbreite des Grundbohlenkörpers G gemäß Fig. 6 ca. 1700 mm. Das erfindungsgemäße Konzept kann aber auch bei Ausziehbohlen mit noch kleinerer Arbeitsbreite oder bei großen Ausziehbohlen für Großfertiger genauso verwendet werden.

## Patentansprüche

1. Ausziehbohle (B) für einen Straßenfertiger, insbesondere für einen Kleinfertiger, mit einem Bohlengrundkörper (G), an dessen Hinterseite zwei individuell relativ zum Bohlengrundkörper höheneinstellbare Ausziehbohlenkörper (A) von der Mitte nach außen ausschiebbar und jeweils gegen Verdrehen durch eine Drehmoment-Aufnahmevorrichtung (M) am Bohlengrundkörper abgestützt sind, wobei am Bohlengrundkörper (G) ein Widerlager (W) der Drehmomentaufnahmevorrichtung (M) hinten unten nahe der hinteren Unterkante (K) des Bohlengrundkörpers angeordnet ist und an jedem Ausziehbohlenkörper (A) unten bei dessen vorderer Unterkante (V) eine Greifanordnung (E) in permanentem Eingriff mit dem Widerlager (W) vorgesehen, wobei sich eine Höhenverstellvorrichtung (H) jedes Ausziehbohlenkörpers (A) zwischen der Greifanordnung (E) und der Ausschiebeführung (S) befindet, und wobei das Widerlager (W) eine an der Rückseite des Bohlengrundkörpers (G) längs der hinteren Unterkante (K) verlaufende Schiene (17) mit zumindest einer in etwa vertikalen ersten Stützfläche (18) ist, **dadurch gekennzeichnet, dass** die Schiene (17) der Rückseite des Bohlengrundkörpers abgewandt eine zur ersten Stützfläche (18) im Wesentlichen parallele zweite Stützfläche (19) aufweist, dass die Greifanordnung (E) eine an einem Ausziehbohlenkörper-Bodenteil (T) festgelegte Gleitsteinanordnung mit die Stützflächen (18, 19) mit überlappendem Eingriff kontaktierenden Gleitsteinen (15), Kissen oder Wälzkörpern aufweist, und dass die Stützflächen (18, 19) eine Höhe größer als den nutzbaren Stellhub der Höhenverstellvorrichtung (H) aufweisen, innerhalb derer die Gleitsteine (15), Kissen oder Wälzkörper zwischen einer mit der Höhenverstellvorrichtung (H) maximal angehobenen und einer maximal abgesenkten Position des wenigstens ein unteres Glättblech (12) aufweisenden Ausziehbohlenkörper-Bodenteils (T) ihren überlappenden Eingriff beibehalten.

2. Ausziehbohle nach Anspruch 1, **dadurch gekennzeichnet, dass** die Schiene (17) mit einem Zwischenabstand zwischen der ersten, der Rückseite des Bohlengrundkörpers zugewandten Stützfläche (18) und der Rückseite des Bohlengrundkörpers (G) auf einem rückseitigen Ausleger (20) des Bohlengrundkörpers angebracht ist.

3. Ausziehbohle nach Anspruch 1, **dadurch gekennzeichnet, dass** die Greifanordnung (E) an einem innenseitigen, zum Bohlengrundkörper auskragenden Wangenteil (14) des Ausziehbohlenkörper-Bodenteils (T) angeordnet ist, und dass der Wangenteil (14) an einer inneren Stirnseite des Ausziehbohlenkörper-Bodenteils (T) festgelegt ist.

4. Ausziehbohle nach Anspruch 1, **dadurch gekennzeichnet, dass** die Höhenverstellvorrichtung (H) in jedem Ausziehbohlenkörper (A) zwei individuell verstellbare, voneinander an einer zwischen Wangen (5, 6) der Ausschiebeführung (S) eingesetzten Traverse (Q) beabstandete Einheiten (10, 11) aufweist.

5. Ausziehbohle nach Anspruch 4, **dadurch gekennzeichnet, dass** jede Einheit (10, 11) einen in der Traverse (Q) vertikal geführten, verstellbaren Kolben (22) aufweist, der mit dem Ausziehbohlenkörper-Bodenteil (T) in einem Gelenk mit in etwa bodenparalleler und senkrecht zur Traverse (Q) orientierter Gelenkachse (25) verbunden ist.

6. Ausziehbohle nach Anspruch 5, **dadurch gekennzeichnet, dass** parallel zum Kolben (22) zwischen der Traverse (Q) und der Gelenkachse (25) eine Blockiervorrichtung für die Einstellposition des Kolbens (22) vorgesehen ist.

7. Ausziehbohle nach Anspruch 5, **dadurch gekennzeichnet, dass** der Kolben (22) mittels einer zentralen, in der Traverse (Q) abgestützten Stellspindel (24) von der Oberseite der Traverse aus verstellbar ist.

8. Ausziehbohle nach Anspruch 6, **dadurch gekennzeichnet, dass** die Blockiervorrichtung zwischen der Traverse (Q) und der Gelenkachse (25) eine zum Kolben (22) in etwa parallele Blockierspindel (26) aufweist, die von der Oberseite der Traverse aus betätigbar ist.

9. Ausziehbohle nach Anspruch 5, **dadurch gekennzeichnet, dass** zwischen der Gelenkachse (25) und der Traverse (Q) eine Höhenlagen-Anzeigevorrichtung mit einem Zeiger (27) und einer Skala (28) vorgesehen ist.

10. Ausziehbohle nach Anspruch 4, **dadurch gekennzeichnet, dass** die Traverse (Q) an der zum Bohlengrundkörper weisenden Seite ein Abdeckprofil (21) trägt.

11. Ausziehbohle nach Anspruch 1, **dadurch gekennzeichnet, dass** der Bohlengrundkörper (G) in der Längsmitte mit einem untenliegenden Scharnier (1) geteilt und die Grundbohlenkörperhälften (G1, G2) um das Scharnier mit positivem Dachprofil, ohne Dachprofil, oder mit negativem Dachprofil einstellbar sind, und dass jeder Ausziehbohlenkörper (A) an einer Grundbohlenkörperhälfte (G1, G2) angeordnet und sein Bodenteil (T) mittels der Höhenverstellvorrichtung (H) relativ zum Widerlager (W) und mit der Grundbohlenkörperhälfte (G1, G2) in ein positives Dachprofil, ohne Dachprofil, oder in ein negatives Dachprofil zu einer parabolischen oder einer W-förmigen oder einer M-förmigen Konfiguration einstellbar ist.

## Claims

1. An extendable screed (B) for a road paver, particularly for a small road paver, comprising a screed base member (G) at the back of which two extendable screed members (A) individually adjustable as to height relatively to the screed base member are extendable outwardly from the middle and are each supported on the screed base member so as to be secured against turning by a torque absorbing device (M), an abutment (W) of the torque absorbing device (M) being disposed on the screed base member (G) at the rear bottom near the rear bottom edge (K) of the screed base member and a gripper arrangement (E) being provided in permanent engagement with the abutment (W) at each extendable screed member (A) at the bottom at its front bottom edge (V), while a height adjusting device (H) for each extendable screed member (A) is provided between the gripper arrangement (E) and the extension guide (S) and wherein the abutment (W) is a rail (17) extending along the back of the screed base member (G) along the rear bottom edge (K) and having at least one substantially vertical first support surface (18), **characterised in that** remote from the back of the screed base member the rail (17) has a second support surface (19) substantially parallel to the first support surface (18), **in that** the gripper arrangement (E) has a sliding block arrangement which is fixed on an extendable screed member bottom part (T) and which has sliding blocks (15), pads or rolling members, contacting the support surfaces (18, 19) with overlapping engagement, and **in that** the support surfaces (18, 19) have a height greater than the usable adjustment stroke of the height adjusting device (H), within which the sliding blocks (15), pads or rolling members retain their overlapping engagement when the extendable screed member bottom part having at least one bottom smoothing plate (12) is lifted to the maximum and lowered to the maximum positions by the height adjusting device (H).

2. An extendable screed according to claim 1, **characterised in that** the rail (17) is mounted with an intermediate distance between the first support surface (18) facing the back of the screed base member and the back of the screed base member (G), on a rear boom (20) of the screed base member.

3. An extendable screed according to claim 1, **characterised in that** the gripper arrangement (E) is disposed on an inner cheek part (14) of the extendable screed member bottom part (T) which is cranked out towards the screed base member, and **in that** the cheek part (14) is fixed on an inner end face of the extendable screed member bottom part (T).

4. An extendable screed according to claim 1, **characterised in that** the height adjusting device (H) has, in each extendable screed member (A), two individually adjustable units (10, 11) spaced apart on a cross-member (Q) inserted between cheeks (5, 6) of the extension guide (S).

5. An extendable screed according to claim 4, **characterised in that** each unit (10, 11) has an adjustable piston (22) guided vertically in the cross-member (Q) and connected to the extendable screed member bottom part (T) in a joint having an axis (25) oriented substantially parallel with the ground and perpendicularly to the cross-member (Q).

6. An extendable screed according to claim 5, **characterised in that** a locking device for the adjusted position of the piston (22) is provided parallel to the piston (22) between the cross-member (Q) and the joint axis (25).

7. An extendable screed according to claim 5, **characterised in that** the piston (22) is adjustable from the top of the cross-member by means of a central adjusting spindle (24) supported in the cross-member (Q).

8. An extendable screed according to claim 6, **characterised in that** the locking device between the cross-member (Q) and the joint axis (25) has a locking spindle which is substantially parallel to the piston (22) and which can be actuated from the top of the cross-member.

9. An extendable screed according to claim 5, **characterised in that** a heightwise position display device with a pointer (27) and a scale (28) is provided between the joint axis (25) and the cross-member (Q).

10. An extendable screed according to claim 4, **characterised in that** the cross-member (Q) has a cover profile (21) on the side facing the screed base member.

11. An extendable screed according to claim 1, **characterised in that** the screed base member (G) is divided in the longitudinal centre by a hinge (1) at the bottom and the screed base member halves (G1, G2) are adjustable about the hinge with a positive roof profile, without a roof profile, or with a negative roof profile, and **in that** each extendable screed member (A) is disposed on a screed base member half (G1, G2) and its bottom part (T) is adjustable by means of the height adjusting device (H) relatively to the abutment (W) and with the screed base member half (G1, G2) into a positive roof profile, no roof profile, or into a negative roof profile to form a parabolic or a W-shaped or M-shaped configuration.

## Revendications

1. Poutre lisseuse télescopique (B) pour un finisseur, en particulier pour un finisseur de petite taille, comprenant un corps de base de poutre lisseuse (G), sur la face arrière duquel sont appuyés deux corps télescopiques de poutre lisseuse (A), réglables individuellement en hauteur par rapport au corps de base de la poutre lisseuse, de façon qu'ils puissent coulisser depuis le centre vers l'extérieur et dont la rotation de chacun est contrée au niveau du corps de base de la poutre par un dispositif de compensation de couple (M), une butée (W) du dispositif de compensation de couple (M) étant disposée à l'arrière et en bas sur le corps de base de la poutre lisseuse (G) à proximité du bord arrière inférieur (K) du corps de base de la poutre lisseuse, et un dispositif d'engagement (E), qui est engagé en permanence dans la butée (W), étant prévu sur le bord inférieur frontal (V) en bas de chaque corps télescopique de la poutre lisseuse (A),
un dispositif de réglage en hauteur (H) de chaque corps télescopique de la poutre lisseuse (A) se trouvant entre le dispositif d'engagement (E) et la coulisse de déploiement (S), et la butée (W) étant un rail (17) s'étendant sur la face arrière du corps de base de la poutre lisseuse (G) le long du bord arrière inférieur (K) ayant au moins une première surface d'appui (18) à peu près à la verticale, **caractérisée en ce que** le rail (17) présente, à l'opposé de la face arrière du corps de base de la poutre lisseuse, une deuxième surface d'appui (19) essentiellement parallèle à la première surface d'appui (18), **en ce que** le dispositif d'engagement (E) présente un dispositif de coulisseau, fixé à un fond du corps de la poutre lisseuse télescopique (T), comprenant des coulisseaux (15), des coussinets ou des galets entrant en contact avec les surfaces d'appui (18, 19) par chevauchement, et **en ce que** les surfaces d'appui (18, 19) présentent une hauteur supérieure à la course de réglage utile du dispositif de réglage en hauteur (H), à l'intérieur de laquelle les coulisseaux (15), les coussinets ou les galets restent engagés par chevauchement entre une position relevée au maximum du dispositif de réglage en hauteur (H) et une position abaissée au maximum du fond du corps de la poutre lisseuse télescopique (T) comprenant au moins une tôle lisseuse inférieure (12).

2. Poutre lisseuse télescopique selon la revendication 1, **caractérisée en ce que** le rail (17) est fixé sur une console (20) arrière du corps de base de la poutre lisseuse avec un certain espacement entre la première surface d'appui (18) orientée vers la face arrière du corps de base de la poutre lisseuse et la face arrière du corps de base de la poutre lisseuse (G).

3. Poutre lisseuse télescopique selon la revendication 1, **caractérisée en ce que** le dispositif d'engagement (E) est disposé sur une joue interne (14) dépassant du fond du corps de la poutre lisseuse télescopique (T) et **en ce que** la joue (14) est fixée sur une face frontale interne du fond du corps de la poutre lisseuse télescopique (T).

4. Poutre lisseuse télescopique selon la revendication 1, **caractérisée en ce que** le dispositif de réglage en hauteur (H) présente, dans chaque corps télescopique de la poutre lisseuse (A), deux unités (10, 11) réglables individuellement et espacées l'une de l'autre sur une traverse (Q) située entre les joues (5, 6) de la coulisse de déploiement (S).

5. Poutre lisseuse télescopique selon la revendication 4, **caractérisée en ce que** chaque unité (10, 11) présente un vérin (22) réglable, guidé verticalement dans la traverse (Q), qui est relié de manière articulée au fond du corps de la poutre lisseuse télescopique (T) avec un axe d'articulation (25) orienté à peu près parallèlement au fond et perpendiculairement à la traverse (Q).

6. Poutre lisseuse télescopique selon la revendication 5, **caractérisée en ce qu'**un dispositif de blocage pour la position de réglage du vérin (22) est prévu parallèlement au vérin (22) entre la traverse (Q) et l'axe d'articulation (25).

7. Poutre lisseuse télescopique selon la revendication 5, **caractérisée en ce que** le vérin (22) peut être réglé depuis la face supérieure de la traverse à l'aide d'une broche de réglage (24) centrale prenant appui dans la traverse (Q).

8. Poutre lisseuse télescopique selon la revendication 6, **caractérisée en ce que** le dispositif de blocage entre la traverse (Q) et l'axe d'articulation (25) présente une broche de blocage (26) à peu près parallèle au vérin (22) que l'on peut actionner depuis la face supérieure de la traverse.

9. Poutre lisseuse télescopique selon la revendication 5, **caractérisée en ce qu'**un dispositif d'indication de la hauteur comprenant une aiguille (27) et une échelle graduée (28) est prévu entre l'axe d'articulation (25) et la traverse (Q).

10. Poutre lisseuse télescopique selon la revendication 4, **caractérisée en ce que** la traverse (Q) porte un profil de recouvrement (21) à la face orientée vers le corps de base de la poutre lisseuse.

11. Poutre lisseuse télescopique selon la revendication 1, **caractérisée en ce que** le corps de base de la poutre lisseuse (G) est divisé, au milieu de la longueur, par une charnière (1) située en bas et **en ce que** les moitiés du corps de base de la poutre lisseuse (G1, G2) sont réglables selon un profil de toit positif, un profil de toit nul ou un profil de toit négatif autour de la charnière, et **en ce que** chaque corps télescopique de la poutre lisseuse (A) est disposé sur une moitié du corps de base de la poutre lisseuse (G1, G2), et **en ce que** son fond (T) est réglable à l'aide d'un dispositif de réglage en hauteur (H) par rapport à la butée (W) et avec la moitié du corps de base de la poutre lisseuse (G1, G2) selon un profil de toit positif, nul ou négatif pour aboutir à une configuration parabolique ou en W ou en M.
